# FASCICULE DE BREVET EUROPEEN

(11) **EP 1 464 912 B1**
(45) Date de publication et mention de la délivrance du brevet: **14.07.2010**
(21) Numéro de dépôt: 04290759.2
(22) Date de dépôt: 22.03.2004
(51) Int. Cl.: F41A 25/20

(54) **Dispositif de récupération de l'énergie produite par le recul d'une arme**
Vorrichtung zur Rückgewinnung von der Rückstossenergie einer Waffe
Device for recovering energy produced during the recoil of a weapon

(30) Priorité: 03.04.2003 FR 0304163
(43) Date de publication de la demande: 06.10.2004
(73) Titulaire: NEXTER Systems, 42328 Roanne (FR)
(72) Inventeur: Charton, Alain, 18340 Crosses (FR); Guesnet, Dominique, 18390 Saint Germain du Puy (FR)
(74) Mandataire: Célanie, Christian

(56) Documents cités:
- EP-A- 0 403 452
- EP-A- 0 491 106
- US-A- 3 964 365
- US-A- 4 296 670

## Description

Le secteur technique de l'invention est celui des systèmes de freinage d'un élément en mouvement, par exemple une arme lors du recul provoqué par le tir d'un projectile et permettant de récupérer l'énergie ainsi développée.

De tels dispositifs sont connus et on peut se reporter au brevet EP-0403452, lequel décrit un dispositif permettant d'utiliser de l'énergie stockée pour fermer la culasse d'une arme. Le dispositif décrit ne permet d'utiliser l'énergie que pour un seul mouvement effectué en va et vient tel que, par exemple, l'ouverture/fermeture de la culasse ou encore l'éjection de la douille. De façon générale, les dispositifs proposés ne permettent pas le stockage de l'énergie récupérée pour l'utiliser éventuellement à d'autres fins.

Le brevet EP491106 décrit un frein de recul couplé à un cylindre récupérateur. Un cylindre récupérateur comporte un piston libre délimitant une chambre à gaz et une chambre à fluide hydraulique. Le recul de l'arme provoque une pressurisation de la chambre tout en assurant l'aspiration de fluide via le canal pour compenser les fuites. Le retour en batterie se fait via un double piston. Le dispositif décrit par ce document est en fait un système récupérateur à gaz amélioré en ce qu'il comporte une connexion vers l'extérieur permettant d'utiliser un trop plein de pression pour commander un actionneur et permettant aussi de remonter le niveau de pression par un générateur externe. Il ne permet cependant pas d'alimenter un accumulateur.

Par ailleurs, les récupérateurs d'énergie connus ne permettent pas d'alimenter plusieurs réseaux.

On sait que l'alimentation d'un réseau hydraulique nécessite souvent un générateur hydraulique du type moteur + pompe dont l'encombrement et la masse sont problématiques et le rendent difficile à intégrer dans le bâti de l'arme.

C'est le but de l'invention que de proposer un dispositif de récupération de l'énergie qui pallie ces inconvénients en permettant de récupérer une partie de l'énergie de recul de l'arme et de la restituer selon les besoins de l'utilisateur.

L'invention a donc pour objet un dispositif de récupération de l'énergie produite lors du recul d'une arme, comprenant un vérin récupérateur d'énergie actionné par le recul de l'arme, vérin récupérateur à double effet comprenant une première et une deuxième chambres séparées par un piston, la première chambre du vérin étant reliée à un circuit d'alimentation hydraulique de l'arme, le piston de ce vérin poussant le fluide hydraulique de ce circuit dans un accumulateur de stockage lors du recul de l'arme, dispositif caractérisé en ce que la deuxième chambre du vérin récupérateur d'énergie est reliée à un lien élastique de l'arme qui assure sa pressurisation lors du recul de l'arme, le vérin récupérateur comportant par ailleurs une tige solidaire du piston, tige qui est poussée par l'arme lors du retour en batterie de celle ci.

Suivant une caractéristique de l'invention, le vérin récupérateur d'énergie est relié au circuit d'alimentation hydraulique de l'arme par l'intermédiaire d'une canalisation principale qui se divise en au moins deux canalisations secondaires munies des premier et second clapets autorisant le passage de fluide dans un seul sens, une canalisation secondaire reliant la canalisation principale à l'accumulateur de stockage et une autre canalisation secondaire reliant la canalisation principale à un accumulateur de gavage.

Suivant une caractéristique de l'invention, le premier clapet est disposé entre l'accumulateur de gavage et la canalisation principale, et le deuxième clapet est disposé entre la canalisation principale et l'accumulateur de stockage, le premier clapet étant fermé et le second clapet ouvert lors du recul de l'arme.

L'accumulateur de stockage pourra alimenter en fluide sous pression le réseau hydraulique de l'arme par l'intermédiaire d'une canalisation de service.

Suivant une variante de réalisation de l'invention, la deuxième chambre du vérin récupérateur est reliée à la chambre d'azote du lien élastique.

Suivant une autre variante de réalisation de l'invention, la deuxième chambre du vérin récupérateur est reliée au lien élastique par l'intermédiaire d'un circuit d'huile délimité du côté de la chambre d'azote du lien élastique par un piston libre qui isole l'azote et le circuit d'huile.

Suivant une autre variante de réalisation de l'invention, la deuxième chambre du vérin récupérateur est reliée à la chambre d'huile du lien élastique.

D'autres caractéristiques, détails et avantages de l'invention apparaîtront plus clairement à la lecture du complément de description donné ci-après à titre d'illustration en relation avec des dessins sur lesquels :
- la figure 1 représente schématiquement le dispositif selon l'invention en phase statique,
- la figure 2 représente schématiquement le dispositif selon l'invention en phase de recul, c'est-à-dire en phase d'accumulation d'énergie,
- la figure 3 représente schématiquement le dispositif selon l'invention en phase de rentrée en batterie, c'est-à-dire en phase de gavage du vérin de récupération d'énergie,
- la figure 4 représente schématiquement une première variante du dispositif selon l'invention, et
- la figure 5 représente schématiquement une deuxième variante du dispositif selon l'invention.

On a représenté sur la partie supérieure de la figure 1 une arme 1 dont la masse reculante 1a est schématisée partiellement. A chaque tir de l'arme et de façon connue, l'arme 1 est animée d'un mouvement de va et vient selon la flèche F1. Cette arme 1 est attachée à un lien élastique 20 comprenant un premier vérin 9 dont la tige 21 est solidaire de la masse reculante de l'arme et une chambre d'azote 10. La tige 21 est solidaire d'un piston 32 coulissant dans le vérin 9 et délimitant les chambres 8 et 23. La chambre d'azote 10 est limitée par un piston libre 7 qui est également soumis à l'action du fluide présent dans le vérin 9 par l'intermédiaire d'une chambre 22. Lors du recul de l'arme après le tir d'une munition, l'arme se déplace rapidement suivant la flèche F2. De façon connue, le fluide du vérin 9 passe par un orifice calibré et vient alimenter la chambre 22 ce qui provoque une compression par le piston libre 7 de l'azote contenu dans la chambre 10. Le mouvement de recul de l'arme est par ailleurs rapidement freiné grâce à un frein de recul (non représenté) couplé au lien élastique 20.

L'azote comprimé dans la chambre 10 exerce une pression sur le piston 7 ce qui permet de provoquer, après le recul, le retour en batterie de la masse reculante la, et le retour de la tige 21 à sa position initiale.

Suivant l'invention, on prévoit un dispositif de récupération d'énergie 2 qui est relié à la chambre d'azote 10 et actionné par le recul de l'arme. Ce dispositif est représenté sur la partie inférieure de la figure 1. A cette fin, le dispositif comprend un vérin tige 3 récupérateur d'énergie, comprenant un piston 24 coulissant dans le corps du vérin 3 et solidaire d'une tige 4 qui est en appui à une extrémité contre la masse reculante 1a de l'arme 1.

Ce piston 24 délimite une première chambre 6 et une deuxième chambre 5. La deuxième chambre 5 du vérin 3 est en communication avec la chambre d'azote 10 et contient donc elle aussi de l'azote. La première chambre 6 est en communication avec un ensemble accumulateur de fluide 25.

L'ensemble 25 comprend d'une part un accumulateur de gavage 15 et d'autre part un accumulateur de stockage 16.

L'accumulateur 15 peut être alimenté en huile par une canalisation 26 conduisant le retour de l'huile provenant des différents actionneurs du circuit hydraulique (non représentés). L'accumulateur pourra également être alimenté à l'aide d'un moteur pompe 18. L'accumulateur de gavage 15 est un accumulateur basse pression (pression de l'ordre de 3 10⁵ Pa à 10⁶ Pa).

L'accumulateur de stockage 16 se présente sous la forme d'un réservoir d'huile sous pression qui est destiné à alimenter un ou plusieurs appareils (non représentés) par l'intermédiaire d'une canalisation 27 de service.

L'accumulateur de stockage 16 est un accumulateur haute pression (pression de l'ordre de 1,5 10⁷ Pa à 2,5 10⁷ Pa).

La chambre 6 du vérin 3 communique avec l'ensemble 25 par une canalisation principale 19 qui se divise en deux branches 11 et 12 munies chacune d'un clapet anti-retour, respectivement 13 et 14. Le clapet 13 permet le passage du fluide comprimé uniquement de l'accumulateur de gavage 15 vers le vérin 3. Le clapet 14 permet uniquement l'alimentation de l'accumulateur de stockage 16 en fluide comprimé à partir du piston 3 (la basse pression de l'accumulateur de gavage 15 étant toujours inférieure à la haute pression de l'accumulateur de stockage 16).

Le fluide comprimé peut être de façon classique de l'huile. Chaque accumulateur 15 ou 16 comportera d'une façon classique et non représentée une chambre à gaz isolée du fluide par une membrane et permettant la pressurisation de l'accumulateur.

La figure 2 illustre le dispositif selon l'invention au cours d'une étape intermédiaire de la phase de recul de l'arme, c'est-à-dire la phase de récupération d'énergie, la position finale de l'arme n'étant pas représentée car n'étant pas nécessaire à la compréhension du fonctionnement.

La masse reculante de l'arme 1 a reculé d'une certaine distance suivant la flèche F2 en entraînant avec elle la tige 21 du vérin 9. Le lien élastique 20 remplit sa fonction et le fluide contenu dans la chambre 23 est refoulé dans la chambre 22 ce qui provoque la compression de l'azote contenu dans la chambre 10. La pression de l'azote dans la chambre 5 s'accroît de manière concomitante et repousse le piston 24 du récupérateur 3, ce qui refoule l'huile contenue dans la première chambre 6. Cette huile sous pression est conduite, par l'intermédiaire du clapet 14, dans l'accumulateur de stockage 16 à haute pression. On a donc récupéré une partie de l'énergie produite par le recul de l'arme. Cette énergie est disponible dans l'accumulateur 16 pour être utilisée à tout moment par exemple par l'intermédiaire d'une canalisation 27.

La figure 3 montre le dispositif suivant l'invention lors de la phase de rentrée en batterie de l'arme. C'est la pression de l'azote contenu dans la chambre 10 qui, comme indiqué succinctement ci-dessus, provoque ce mouvement de retour en batterie de l'arme. La masse reculante de l'arme 1 repousse alors la tige 4 du vérin 3 (donc le piston 24) et la ramène dans sa position initiale comme représenté sur la figure 1. Ce mouvement de retour du piston 24 entraîne une dépression d'huile dans la canalisation principale 19 ce qui a pour effet d'ouvrir le clapet 13 et l'accumulateur de gavage 15 assure le remplissage en huile de la première chambre 6 du vérin 3. Le clapet 14 reste fermé par la haute pression du récupérateur de stockage 16 qui est supérieure à la pression fournie par l'accumulateur de gavage 15.

La figure 4 illustre une variante du dispositif de récupération selon l'invention.

Dans cet exemple, la deuxième chambre 5 du vérin récupérateur 3 est reliée au lien élastique 20 par l'intermédiaire d'un circuit d'huile comprenant une canalisation 29. Ce circuit d'huile est délimité du côté de la chambre d'azote 10 du lien élastique 20 par un deuxième piston libre 17 qui isole l'azote et le circuit d'huile.

La chambre 10 contenant l'azote ne communique plus avec la deuxième chambre 5 du vérin récupérateur 3.

Le piston 17 porte une tige 31 dont la sortie hors du lien élastique 20, permet de visualiser le remplissage en huile du système. Le principe de fonctionnement reste globalement le même, la pression d'azote s'applique alors au piston 24 du vérin récupérateur 3 par l'intermédiaire d'un autre fluide.

Ce mode de réalisation présente comme avantage d'être plus sûr. En effet si une rupture de la canalisation 29 intervient par accident, il n'y a pas de fuite d'azote et le lien élastique 20 reste fonctionnel. Les tirs restent donc possibles.

La figure 5 illustre une autre variante de réalisation du dispositif de récupération selon l'invention.

Dans cet exemple, la deuxième chambre 5 du vérin récupérateur 3 est reliée à la chambre d'huile 22 du lien élastique 20 de l'arme par l'intermédiaire d'une canalisation 30. Ainsi lors du recul de l'arme 1, l'huile est poussée de la chambre 23 vers la chambre 22 et donc vers la deuxième chambre 5 du vérin récupérateur 3. Pendant la phase de rentrée en batterie, la pression d'azote de la chambre 10 ramène en batterie la masse reculante de l'arme. La masse reculante repousse la tige 4 et la dépression d'huile qui en résulte dans la canalisation principale 19 provoque la ré-alimentation en huile du circuit par l'accumulateur de gavage 15. D'autres variantes sont bien entendu possible sans pour autant sortir du cadre de l'invention.

Dans toutes les figures précédentes, le circuit hydraulique est représenté schématiquement. Les dimensions et proportions relatives des différents composants ne sont donc pas respectées.

Il est bien entendu que ce circuit comporte également les organes de contrôle et sécurités habituels tels que manomètres et soupapes de surpression.

## Revendications

1. Dispositif de récupération (2) de l'énergie produite lors du recul d'une arme (1), comprenant un vérin (3) récupérateur d'énergie actionné par le recul de l'arme, vérin récupérateur à double effet comprenant une première (6) et une deuxième (5) chambres séparées par un piston (24), la première chambre (6) du vérin étant reliée à un circuit d'alimentation hydraulique de l'arme, dispositif **caractérisé en ce que** le piston (24) de ce vérin (3) pousse le fluide hydraulique de ce circuit dans un accumulateur de stockage (16) lors du recul de l'arme, la deuxième chambre (5) du vérin récupérateur (3) d' énergie étant reliée à un lien élastique (20) de l'arme qui assure sa pressurisation lors du recul de l'arme, le vérin récupérateur comportant par ailleurs une tige (4) solidaire du piston (24), tige qui est poussée par l'arme (1) lors du retour en batterie de celle ci.

2. Dispositif de récupération (2) de l'énergie produite lors du recul d'une arme (1), selon la revendication 1, **caractérisé en ce que** le vérin récupérateur (3) d'énergie est relié au circuit d'alimentation hydraulique de l'arme par l'intermédiaire d'une canalisation principale (19) qui se divise en au moins deux canalisations secondaires (11, 12) munies des premier (13) et second (14) clapets autorisant le passage de fluide dans un seul sens, une canalisation secondaire (12) reliant la canalisation principale à l'accumulateur de stockage (16) et une autre canalisation secondaire (11) reliant la canalisation principale à un accumulateur de gavage (15).

3. Dispositif selon la revendication 2, **caractérisé en ce que** le premier clapet (13) est disposé entre l'accumulateur de gavage (15) et la canalisation principale (19), et le deuxième clapet (14) est disposé entre la canalisation principale (19) et l'accumulateur de stockage (16), le premier clapet (13) étant fermé et le second clapet (14) ouvert lors du recul de l'arme.

4. Dispositif selon une des revendications 1 à 3, **caractérisé en ce que** l'accumulateur de stockage (16) alimente en fluide sous pression le réseau hydraulique de l'arme par l'intermédiaire d'une canalisation de service (27).

5. Dispositif de récupération d'énergie selon une des revendications 1 à 4, **caractérisé en ce que** la deuxième chambre (5) du vérin récupérateur (3) est reliée à la chambre d'azote (10) du lien élastique (20).

6. Dispositif de récupération d'énergie selon une des revendications 1 à 4, **caractérisé en ce que** la deuxième chambre (5) du vérin récupérateur (3) est reliée au lien élastique (20) par l'intermédiaire d'un circuit d'huile (29) délimité du côté de la chambre d'azote (10) du lien élastique (20) par un piston libre (17) qui isole l'azote et le circuit d'huile (29).

7. Dispositif de récupération d'énergie selon l'une quelconque des revendications 1 à 4, **caractérisé en ce que** la deuxième chambre (5) du vérin récupérateur (3) est reliée à la chambre d'huile (22) du lien élastique (20).

## Claims

1. A device (2) to recuperate the energy produced during the recoiling of a weapon (1), comprising an energy recuperator cylinder (3) activated by the recoil of the weapon, a double-acting cylinder comprising a first (6) and a second chambers (5) separated by a piston (24), the first chamber (6) of the cylinder being connected to a hydraulic power circuit of the weapon, **characterised in that** the piston (24) of said cylinder (3) pushes the hydraulic fluid in this circuit into a storage accumulator (16) when the weapon recoils, the second chamber (5) being connected to a recoil mechanism (20) that ensures its pressurising energy recuperating cylinder (3) during the recoil of the weapon, the recuperator cylinder incorporating a rod (4) integral with the piston (24), such rod being pushed by the weapon (1) during its counter recoil.

2. A device to recuperate the energy produced during the recoiling of a weapon (1) according to Claim 1, **characterised in that** the energy recuperator cylinder (3) is connected to the weapon's hydraulic power circuit by means of main piping (19) divided into at least two secondary pipings (11, 12) provided with first (13) and second (14) valves allowing the passage of a fluid in one direction only, one secondary piping (12) connecting the main piping to the storage accumulator (16) and another secondary piping (11) connecting the main piping to a supercharging accumulator (15).

3. A device according to Claim 2, **characterised in that** the first valve (13) is placed between the supercharging accumulator (15) and the main piping (19), and the second valve (14) is placed between the main piping (19) and the storage accumulator (16), the first valve (13) being closed and the second valve (14) open when the weapon recoils.

4. A device according to one of Claims 1 to 3, **characterised in that** the storage accumulator (16) supplies the weapon's hydraulic network with pressurised fluid via service piping (27).

5. An energy recuperation device according to one of Claims 1 to 3, **characterised in that** the second chamber (5) of the recuperator cylinder (3) is connected to the nitrogen chamber (10) of the recoil mechanism (20).

6. An energy recuperation device according to one of Claims 1 to 3, **characterised in that** the second chamber (5) of the recuperator cylinder (3) is connected to the recoil mechanism (20) via an oil circuit (29) delimited on the nitrogen chamber (10) side of the recoil mechanism (20) by a free piston (17) which separates the nitrogen and the oil circuit (29).

7. An energy recuperation device according to any one of Claims 1 to 3, **characterised in that** the second chamber (5) of the recuperator cylinder (3) is connected to the oil chamber (22) of the recoil mechanism (20).

## Patentansprüche

1. Vorrichtung zur Rückgewinnung (2) der Energie, die beim Rücklauf einer Waffe (1) erzeugt wird, umfassend einen Zylinder (3) zur Rückgewinnung von Energie, der durch den Rücklauf der Waffe betätigt wird, wobei der Zylinder zur Rückgewinnung mit doppelter Wirkung eine erste (6) und eine zweite (5) Kammer umfasst, die durch einen Kolben (24) getrennt sind, wobei die erste Kammer (6) des Zylinders mit einem hydraulischen Versorgungskreis der Waffe verbunden ist, wobei die Vorrichtung ***dadurch gekennzeichnet ist, dass*** der Kolben (24) dieses Zylinders (3) das Hydraulikfluid dieses Kreises in einen Vorratsspeicher (16) beim Rücklauf der Waffe druckt, wobei die zweite Kammer (5) des Zylinders zur Rückgewinnung (3) von Energie mit einer elastischen Verbindung (20) der Waffe verbunden ist, die deren Druckbeaufschlagung beim Rücklauf der Waffe gewährleistet, wobei der Zylinder zur Rückgewinnung außerdem eine Stange (4) umfasst, die fest mit dem Kolben (24) verbunden ist, wobei die Stange von der Waffe (1) bei ihrem Rücklauf in Stellung gedrückt wird.

2. Vorrichtung zur Rückgewinnung (2) der Energie, die beim Rücklauf einer Waffe (1) erzeugt wird, nach Anspruch 1, **dadurch gekennzeichnet, dass** der Zylinder zur Rückgewinnung (3) von Energie mit dem hydraulischen Versorgungskreis der Waffe mit Hilfe einer Hauptleitung (19) verbunden ist, die sich in wenigstens zwei Sekundärleitungen (11, 12) teilt, die mit ersten (13) und zweiten (14) Rückschlagventilen versehen sind, die den Durchfluss von Fluid in eine einzige Richtung ermöglichen, wobei eine Sekundärleitung (12) die Hauptleitung mit dem Vorratsspeicher (16) verbindet und eine zweite Sekundärleitung (11) die Hauptleitung mit einem Vordruckspeicher (15) verbindet.

3. Vorrichtung nach Anspruch 2, **dadurch gekennzeichnet, dass** das erste Rückschlagventil (13) zwischen dem Vordruckspeicher (15) und der Hauptleitung (19) angeordnet ist, und das zweite Rückschlagventil (14) zwischen der Hauptleitung (19) und dem Vorratsspeicher (16) angeordnet ist, wobei beim Rücklauf der Waffe das erste Rückschlagventil (13) geschlossen ist und das zweite Rückschlagventil (14) geöffnet ist.

4. Vorrichtung nach einem der Ansprüche 1 bis 3, **dadurch gekennzeichnet, dass** der Vorratsspeicher (16) das hydraulische Netz der Waffe mit Hilfe einer Betriebsleitung (27) mit unter Druck stehendem Fluid versorgt.

5. Vorrichtung zur Rückgewinnung von Energie nach einem der Ansprüche 1 bis 4, **dadurch gekennzeichnet, dass** die zweite Kammer (5) des Zylinders zur Rückgewinnung (3) mit der Stickstoffkammer (10) der elastischen Verbindung (20) verbunden ist.

6. Vorrichtung zur Rückgewinnung von Energie nach einem der Ansprüche 1 bis 4, **dadurch gekennzeichnet, dass** die zweite Kammer (5) des Zylinders zur Rückgewinnung (3) mit der elastischen Verbindung (20) mit Hilfe eines Ölkreises (29) verbunden ist, der seitens der Stickstoffkammer (10) der elastischen Verbindung (20) durch einen freien Kolben (17) begrenzt wird, der den Stickstoff und den Ölkreis (29) isoliert.

7. Vorrichtung zur Rückgewinnung von Energie nach irgendeinem der Ansprüche 1 bis 4, **dadurch gekennzeichnet, dass** die zweite Kammer (5) des Zylinders zur Rückgewinnung (3) mit der Ölkammer (22) der elastischen Verbindung (20) verbunden ist.
